# EUROPÄISCHE PATENTSCHRIFT

(11) **EP 0 738 334 B1**
(45) Veröffentlichungstag und Bekanntmachung des Hinweises auf die Patenterteilung: **10.10.2001**
(21) Anmeldenummer: 95937021.4
(22) Anmeldetag: 27.10.1995
(51) Int. Cl.: C22B 26/22, F27B 17/00

(54) **MAGNESIUMSCHMELZOFEN UND VERFAHREN ZUM SCHMELZEN VON MAGNESIUM**
MAGNESIUM MELTING FURNACE AND PROCESS FOR MELTING MAGNESIUM
FOUR POUR FUSION DU MAGNESIUM ET PROCEDE DE FUSION DU MAGNESIUM

(30) Priorität: 03.11.1994 DE 4439214
(43) Veröffentlichungstag der Anmeldung: 23.10.1996
(73) Patentinhaber: Schmitz + Apelt LOI Industrieofenanlagen GmbH, D-42389 Wuppertal (DE); ING. RAUCH FERTIGUNGSTECHNIK GESELLSCHAFT m.b.H., 4810 Gmunden (AT)
(72) Erfinder: SCHROEDER, Dominik, D-58553 Halver (DE); RAUCH, Erich, A-4810 Gemunden (AT)
(74) Vertreter: Harlacher, Mechthild
(86) Internationale Anmeldenummer: EP9504232
(87) Internationale Veröffentlichungsnummer: WO9614439

(56) Entgegenhaltungen:
- EP-A- 0 042 196
- EP-A- 0 055 815
- EP-A- 0 135 050
- DE-A- 4 116 998
- FR-A- 2 510 610

## Beschreibung

Die Erfindung betrifft einen Magnesium-Schmelzofen und ein Verfahren zum Schmelzen und Reinigen von Magnesium.

Magnesium wird zunehmend als Werkstoff, insbesondere zur Herstellung von Gußteilen eingesetzt. Magnesium wird, ähnlich wie Aluminium, aus einem Elektrolyseverfahren gewonnen und zu Barren, Preßbolzen oder Masseln vergossen. Diese werden vor ihrer Weiterverarbeitung in speziellen Schmelzöfen eingeschmolzen. Dabei werden Rücklaufschrotte zugesetzt. Der wachsende Anteil an Rücklaufschrotten führt zu einer höheren Verunreinigung (Kontamination) des dem Schmelzofen zugeführten Ausgangsmaterials.

Aus der EP-A-0055815 ist ein Verfahren und ein Ofen zum Aufbereiten bzw. Reinigen von Magnesiumschmelze bekannt. Der Ofen weist mehrere Kammern zum Aufbereiten bzw. Reinigen der Schmelze auf. Die Schmelze wird in einem gesonderten Schmelzofen erzeugt. Üblicherweise wird das Material mittels Elektrolyse unter Zugabe von Salz geschmolzen. Das Gemisch aus Magnesiumschmelze und Salz wird der ersten Aufbereitungskammer des bekannten Ofens zugeführt. Da das Schmelzsalz z. T. schwerer als das geschmolzene Magnesium ist, setzt es sich am Boden mit den Verunreinigungen ab. Der Boden der ersten Aufbereitungskammer weist ein Gefälle zu einer Schlamm-Sammelkammer auf, die sich vor den Aufbereitungskammem befindet. Die Kammern werden mittels Trennwänden gebildet, die oberhalb des Ofenbodens enden, so daß im Bodenbereich erste Durchlässe gebildet werden. In den Trennwänden befinden sich weitere Durchlässe, um zu gewährleisten, daß das Magnesium nach und nach durch die Kammern strömt.

Weiterhin ist eine Anordnung zum Schmelzen von Preßbolzen und Masseln und zur Weiterverarbeitung des geschmolzenen Magnesiums aus der DE 41 16 998 A1 bekannt. Einem Schmelzofen wird zu schmelzendes Material über eine über der Schmelze befindliche Nachfüllöffnung zugeführt. Über eine syphonartige Verbindungsleitung wird die Schmelze unterhalb der Schmelzenoberfläche dem Schmelzofen entnommen und einem Gießofen zugeführt. Die Schmelze in dem Gießofen dient als Vorrat für die Weiterverarbeitung zu Gußteilen. Zur Weiterverarbeitung wird das geschmolzene Magnesium über eine zweite syphonartige Verbindungsleitung aus dem Gießofen entnommen und einer Kokille zugeführt.

Nachteilig bei dieser bekannten Anlage ist der hohe Aufwand bei der Inbetriebnahme aufgrund der Verwendung zweier Öfen und der syphonartigen Verbindungsleitungen. Die gesamte Anlage einschließlich der syphonartigen Verbindungsleitungen muß über den Schmelzpunkt des Magnesiums aufgeheizt werden, damit sowohl im Gießofen als auch im Schmelzofen eine flüssige Schmelze vorhanden ist. Anschließend muß mit einer speziellen Druckleitung der Druck im Gießofen soweit erhöht werden, daß die syphonartigen Verbindungsleitungen vollständig mit flüssigem Magnesium gefüllt werden. Nachdem der Druck wieder reduziert worden ist, gleichen sich die Schmelzenspiegel in den beiden Öfen aus, so daß bei einer Entnahme flüssigen Magnesiums aus dem Gießofen zur weiteren Verarbeitung über die syphonartige Verbindungsleitung Magnesium aus dem Schmelzofen nachgeführt wird.

Die Verwendung zweier separater Öfen ist energetisch ungünstig und führt zu einem relativ hohen baulichen Aufwand.

Ferner erlaubt eine solche Anordnung nicht die Verwendung kontaminierter Rücklaufschrotte, da die Schmelze im Schmelzofen, wie sie von der syphonartigen Verbindungsleitung abgeführt wird, bereits relativ rein sein muß, weil keine weitere Reinigung im Gießofen erfolgt.

Aufgabe der Erfindung ist es, den Energieverlust beim Schmelzen des Magnesiums und bei der Bereitstellung einer umweltschonenden gereinigten Schmelze unter Verminderung des baulichen Aufwands zu reduzieren.

Erfindungsgemäß wird diese Aufgabe durch einen Magnesiumschmelzofen mit den Merkmalen des Anspruchs 1, die Verwendung dieses Ofens nach Anspruch 9 und ein Verfahren mit den Merkmalen des Anspruchs 10 gelöst.

Bevorzugte Ausführungsformen werden in den Unteransprüchen beansprucht.

Die Verwendung wenigstens einer zweiten Kammer ermöglicht es, das Schmelzen und das Reinigen der Schmelze in einem Schmelzofen zu kombinieren. Aufgrund der Schmelzenreinigung ist die Verwendung eines stärker verunreinigten Ausgangsmaterials, beispielsweise die Verwendung eines höheren Anteils von Altschrotten, möglich. Durch die spezielle Führung der Schmeizenströmung durch geeignete Anordnung des Durchlasses bzw. des Auslasses kann ein großer Teil der Verunreinigungen an die Schmelzenoberfläche aufsteigen bzw. auf den Boden der Kammern absinken, von wo aus die Verunreinigungen leicht entfernt werden können. Verwirbelungen, die in der ersten Kammer (der Schmelzkammer) durch das Eintauchen des zu schmelzenden Materials und durch die von den Brennern erzeugten Konvektionsströmungen hervorgerufen werden, behindern das Absetzen bzw. Aufsteigen von Verunreinigungen. Dieser Nachteil wird durch das Überströmen der Schmelze in die mindestens eine zweite Kammer (die Abstehkammer) kompensiert. In dieser Kammer finden keine Verwirbelungen statt; die Verunreinigungen können aufsteigen bzw. sich absetzen. Die Anordnung des Durchlasses und die des Auslasses sind so gewählt, daß möglichst wenige Verunreinigungsanteile mit der Strömung hindurchtreten.

Durch die Strömungsführung in dem erfindungsgemäßen Mehrkammerofen ist eine ausreichende Reinigung der Schmelze auch ohne Zugabe von Reinigungssalzen zum Schmelzbad möglich. Durch den Wegfall der Salzzugabe wird die Umweltbelastung verringert und hohe Kosten für die Entsorgung von Rückständen werden vermieden.

Die Wandungen der ersten und der zweiten Kammer sind Stahlwandungen. Stahlwandungen erlauben einen guten Wärmeübergang. Vorteilhaft ist es, sämtliche Kammern, Trenn- und Zwischenwände ebenfalls als Stahlwandungen auszubilden. Die Verwendung von Wandungen aus Stahl erlaubt eine Anordnung von Brennern zum direkten Beheizen der Kammern über die Wandungen der ersten und der zweiten Kammer. Möglich ist auch der Einsatz einer in gleicher Weise wirkenden elektrischen Widerstandsbeheizung.

Bei einer vorteilhaften Weiterbildung der Erfindung sind die Räume der ersten und zweiten Kammern und ggf. auch der dritten Kammer über der Schmelze durch die erste Trennwand bzw. weitere Trennwände voneinander isoliert und separat mit Schutzgas füllbar, wobei unterschiedliche Schutzgaszusammensetzungen und -konzentrationen in den Räumen über der ersten und der zweiten (und ggf. der dritten) Kammer erzeugt werden können. Dies erlaubt die Einstellung der Schutzgaszusammensetzung in Abhängigkeit von den Reaktionsparametern an der Oberfläche der jeweiligen Kammern. Zur Vermeidung von Oxydationsreaktionen enthält das Schutzgas üblicherweise einen SF₆-Anteil. Die Trennung der Räume über den Kammern ermöglicht unterschiedliche SF₆-Anteile über den Schmelzen in den Kammern. Bei einem bevorzugten Ausführungsbeispiel ist im Raum über der Schmelze der ersten Kammer ein Schutzgas mit einem höheren SF₆-Anteil als in dem Raum über der Schmelze in der zweiten Kammer vorhanden. Der SF₆-Anteil wird nur dort relativ hoch gewählt (0,5 %), wo eine solch hohe Konzentration erforderlich ist. Über der zweiten Kammer und ggf. weiteren Kammern beträgt der SF₆-Anteil nur 0,2 bis 0,3 %. Dies verringert die Korrosionswirkungen der sich aus SF₆ bildenden Schwefelsäure in diesen Kammern, was zu einer höheren Lebensdauer des Schmelzofens führt.

Um die Forderungen nach einer tiefen Anordnung des Durchlasses (im unteren Drittel der Trennwand), nach einer ausreichenden Höhe des Durchlasses über dem sich absetzenden Schmelzenschlamm und nach einer möglichst großen Querschnittsfläche in Einklang zu bringen, ist es bei einem bevorzugten Ausführungsbeispiel vorgesehen, daß der wenigstens eine erste Durchlaß und der wenigstens eine Auslaß ein sich im wesentlichen über die gesamte Breite der ersten Trennwand erstreckender Spalt ist.

Zur Verbesserung der Strömungsverhältnisse in der zweiten Kammer weist eine vorteilhafte Weiterbildung der Erfindung am oberen Rand des den Auslaß bildenden Spalts ein horizontal in die zweite Kammer hineinragendes Wehr auf.

Die erste und die zweite Kammer können eine im wesentlichen rechteckige Grundfläche aufweisen und die erste Trennwand und die stromabwärts angeordnete, den Auslaß aufweisende Wand der zweiten Kammer eben und parallel zueinander angeordnet sind. Dies vereinfacht die Strömungsverhältnisse in der zweiten Kammer und senkt den Aufwand bei der Fertigung des Schmelzofens.

Damit die Zeit, in der die Schmelze die zweite Kammer durchströmt, für ein Absetzen bzw. Aufsteigen eines großen Teils der Verunreinigungen ausreicht, muß die Länge der zweiten Kammer in Strömungsrichtung ausreichend groß gewählt werden.

Bei einer vorteilhaften Weiterbildung der Erfindung ist in der zweiten Kammer zwischen der ersten Trennwand und der den Auslaß aufweisenden Wand im wesentlichen mittig und parallel zu diesen beiden Wänden eine mit dem Boden und den Seitenwänden abschließende Mittelwand angeordnet, deren Höhe größer als die halbe maximale Füllstandshöhe und kleiner als die minimale Füllstandshöhe der Schmelze in der zweiten Kammer ist. Diese Mittelwand lenkt die Strömung in der zweiten Kammer um, so daß auch bei einem relativ kurzen Abstand zwischen der ersten Trennwand und der den Auslaß aufweisenden Wand, d.h. bei einer relativ kurzen zweiten Kammer, ein Strömungskurzschluß zwischen dem ersten Durchlaß und dem Auslaß vermieden wird.

Bei einem bevorzugten Ausführungsbeispiel werden die Abstände zwischen der ersten Trennwand, der Mittelwand und der den Auslaß aufweisenden Wand sowie die Höhe der Mittelwand so bemessen, daß in der zweiten Kammer ein von der Schmelze durchströmter mäanderförmiger Kanal von im wesentlichen konstantem Strömungsquerschnitt gebildet wird. Bei anderen Ausführungsformen sind weitere die Strömung der Schmelze umlenkende Trenn- und Mittelwände denkbar. Dabei werden die Strömungsverhältnisse so beeinflußt, daß das Absetzen bzw. Aufsteigen von Verunreinigungen verbessert wird.

Ferner ist es möglich, in der zweiten Kammer unmittelbar unter dem Durchlaß, durch den die Schmelze aus der ersten Kammer eintritt, einen Spülstein anzuordnen. Der Spülstein wird begast, und die eingangs der zweiten Kammer aufsteigenden Gase verbessern die Reinigungswirkung und die Strömungsverhältnisse in der zweiten Kammer.

Bei einem bevorzugten Ausführungsbeispiel weisen die Böden der ersten und der zweiten Kammer geneigte Flächen auf, die so angeordnet sind, daß eine Rinne gebildet wird, an deren tiefster Stelle sich absinkende Verunreinigungen der Schmelze, insbesondere schwermetallhaltige Schmelzenschlämme sammeln. Diese Konzentration der Verunreinigungen an bestimmten Stellen der Kammerböden ermöglicht eine einfache Entfernung. Vorteilhafterweise sind eine erste und eine zweite Absaugvorrichtung in der ersten bzw. in der zweiten Kammer so angeordnet, daß sie die abgesunkenen Verunreinigungen an der tiefsten Stelle der Kammerböden absaugen können. Dadurch kann die Maximalhöhe der Schmelzenschlämme in den Kammern gering gehalten werden, was eine tiefere Anordnung der Durchlässe erlaubt und so zu einer besseren Ausnutzung des Kammervolumens führt. Die Rinne kann sowohl durch schräg gegeneinander gestellte ebene Bodenplatten gebildet werden als auch durch eine Durchwölbung der Böden. Die Absaugvorrichtung kann sowohl ein von oben in die Schmelze eingeführtes Rohr als auch einen von unten an den Kammerboden montierten Ablaß aufweisen.

Die Verwendung des Magnesiumsschmelzofens zum Reinigen von Magnesium ist dadurch gekennzeichnet, daß die Gesamtfläche des wenigstens einen ersten Durchlasses größer als eine erste Mindestfläche (A_{min,1}) und daß die Gesamtfläche des wenigstens einen Auslasses größer als eine zweite Mindestfläche (A_{min, 2}) ist, wobei die Mindestflächen (A_{min,1,2}) sich aus einer ersten maximalen Strömungsgeschwindigkeit (V_{max.,1}) der Schmelze in dem Durchlaß und einer zweiten maximalen Geschwindigkeit v_{max., 2}) der Schmelze im Auslaß bei gegebenem Materialdurchsatz geschmolzenen Magnesiums durch den Ofen nach der Gleichung A_{min.,1,2} = $\frac{\text{Materialdurchsatz des Schmelzofens}}{{\text{ρ · v}}_{\text{max., 1,2}}}$ ergeben, wobei
- ρ die Dichte des geschmolzenen Magnesiums
- v_{max,1} < 0,1 m/sec und
- v_{max,2} < 0,05 m/sec ist.

Die Mindestfläche berechnet sich aus einer maximalen Strömungsgeschwindigkeit der Schmelze in dem Durchlaß bzw. Auslaß bei einem gegebenen Materialdurchsatz geschmolzenen Magnesiums durch den Magnesiumschmelzofen.

Die Begrenzung der Strömungsgeschwindigkeit in dem Durchlaß dient einer Vermeidung von Verwirbelungen der strömenden Schmelze am Durchlaß. Dies verhindert das Mitreißen von Verunreinigungen, beispielsweise aus den Schmelzenschlämmen am Boden der Kammer.

Vorteilhaft ist eine Begrenzung der Strömungsgeschwindigkeit im Durchlaß auf unter 0,1 m/sec. Vorzugsweise wird eine deutlich geringere Strömungsgeschwindigkeit gewählt, indem der Durchlaß ausreichend breit gewählt wird.

Durch das Wählen der geringen Strömungsgeschwindigkeit der Schmelze in dem Auslaß wird ein Mitreißen von Verunreinigungen aus der zweiten Kammer und ein Überführen der Verunreinigungen in die dritte Kammer vermieden. Vorzugsweise wird eine Maximalströmungsgeschwindigkeit unter 0,05 m/sec gewählt.

Vorzugsweise wird das Magnesium durch einen unterhalb der Schmelzoberfläche der ersten Kammer eintauchenden Chargierschacht zugeführt. Das zugeführte zu schmelzende Material fällt nicht auf die Schmelzbadoberfläche und reißt somit nur sehr geringe, an der Oberfläche innerhalb des Chargierschachts befindliche Krätzenanteile in das Bad mit. Außerdem wird eine gezieltere Zufuhr des zu schmelzenden Materials bei einer geringeren Verwirbelung des Schmelzbads ermöglicht.

Vorteilhafterweise wird das zu schmelzende Material vor dem Zuführen zu der ersten Kammer thermisch vorbehandelt, wobei Kontaminate abschwelen und/oder verdampfen.

Das zu schmelzende Material, beispielsweise mit Öl kontaminierter Magnesiumschrott, wird z. B. über eine gekapselte Fördereinrichtung an den Schmelzofen herangeführt. Ein Abschnitt der Fördereinrichtung weist eine Heizstrecke auf, in der das durchlaufende Material erhitzt wird, wobei die Kontaminate (z.B. Ölreste) abschwelen und/oder verdampfen. Über die Kapselung der Fördereinrichtung wird das entstehende Gas (Schwelgas) aufgefangen und kann weiteren Verwendungen zugeführt werden. Das erhitzte Material wird über Schleusen dem Chargierschacht zugeführt und taucht unter die Schmelzbadoberfläche ein. Die thermische Vorbehandlung senkt die Anteile der Verunreinigungen in dem dem Schmelzbad zugeführten Material und führt somit zu einem geringeren Krätzeaufkommen sowie zur Vermeidung eines anderenfalls erforderlichen Abziehens der Reaktionsschwelgase, die sich über der Schmelze in der ersten Kammer bilden würden. Dadurch wird die Verwendung eines höheren Anteils von Rücklauf und Altschrotten ermöglicht.

Vorzugsweise wird das zu schmelzende Material auf eine Temperatur von etwa 300 °C bis 450 °C aufgeheizt.

Die bei der thermischen Vorbehandlung aufgefangenen Schwelgase können entweder einem Brenner zum Aufheizen des zu schmelzenden Materials in der Abschwelvorrichtung (indirekte Beheizung; Strahlrohre) oder einem Brenner zum Schmelzen des Materials zugeführt werden. Alternativ können die aufgefangenen Schwelgase einem mit einem Wärmetauscher gekoppelten Brenner zugeführt werden, wobei der Wärmetauscher zur Luftvorwärmung der Verbrennungsluft dienen kann.

Vorzugsweise wird das Gewicht des Schmelzofens bestimmt und das zu schmelzende Material in Abhängigkeit vom Ofengewicht so zugeführt, daß das Ofengewicht und somit der Füllstand der Schmelze näherungsweise konstant bleiben.

Die Masse des zugeführten zu schmelzenden Materials entspricht dem Massenverlust des Schmelzofens durch Entnahme geschmolzenen Magnesiums und/oder Entnahme von Verunreinigungen (Absaugen des Schlamms vom Boden). So wird der Füllstand der Kammer näherungsweise konstant gehalten, so daß das zu schmelzende Material stets unter die Schmelzenoberfläche eintaucht und die Strömungsverhältnisse in den Kammern konstant bleiben.

Die Schmelze wird mittels einer Dosierpumpe, an die ein mit Schutzgas gefülltes Überführungsrohr angeschlossen ist, über die Schmelzenoberfläche der dritten Kammer unter einer Deckelisolierung seitlich abgeführt. Das Spülen des Überführungsrohrs mit Schutzgas verhindert eine Oxydation des entnommenen Magnesiums.

Im folgenden wird die Erfindung anhand von in der Zeichnung dargestellten Ausführungsbeispielen näher beschrieben. In der Zeichnung zeigt:
- Fig. 1: ein bevorzugtes Ausführungsbeispiel des erfindungsgemäßen Magnesiumschmelzofens;
- Fig. 2: eine Vorrichtung zum Absaugen von Schmelzenschlämmen aus einer am Boden einer Kammer befindlichen Rinne; und
- Fig. 3: ein Ausführungsbeispiel einer Einrichtung zum Zuführen des zu schmelzenden Materials mit Abschwelvorrichtung und Chargierschacht.

Fig. 1 zeigt einen erfindungsgemäßen Magnesiumschmelzofen 1 mit drei Kammern, der ein Schmelzen, Reinigen und dosiertes Abgeben des Magnesiums ermöglicht. Einer ersten Kammer, der Schmelzkammer 2, wird das zu schmelzende Material zugeführt. Durch einen Durchlaß 3 strömt das geschmolzene Magnesium in eine zweite Kammer, der Abstehkammer 4, in der während der Verweildauer des geschmolzenen Magnesiums Verunreinigungen aufsteigen bzw. absinken können. Durch einen zweiten Durchlaß 5 gelangt das gereinigte geschmolzene Magnesium in eine Dosierkammer 6, in welcher es für eine Entnahme bereitgestellt wird.

Die Kammern 2, 4 und 6 des Magnesiumschmelzofens 1 sind von Stahlwandungen 10 umgeben. Die Stahlwandungen gewährleisten einen relativ guten Wärmeübergang. Zwischen der Schmelzkammer 2 und der Abstehkammer 4 ist eine erste Trennwand 11 angeordnet und zwischen der Abstehkammer 4 und der Dosierkammer 6 eine zweite Trennwand 12. Die erste und die zweite Trennwand 11 und 12 sind ebenfalls aus Stahl gefertigt. Die drei Kammern sind von einer wärmeisolierenden Ummantelung 13 umgeben. Die Böden 14, 15 und 16 der drei Kammern liegen auf der Ummantelung 13 auf, während zwischen den Seitenwänden 10 der Kammern und den seitlichen Teilen der Ummantelung 13 ein Verbrennungsraum 9 gebildet ist. Denkbar ist auch eine Anordnung, bei der die Ofenkammern auf ein Stahlgerüst aufgesetzt sind, so daß auch von unten eine Beheizung der Stahlwandung möglich ist. Zum Beheizen der Schmelzkammer 2 sind an deren Stirnseite und an beiden seitlichen Außenwandungen jeweils zwei Brenner 17 und 18 in der Ummantelung 13 so angeordnet, daß ihre Flammen und Wärmestrahlungen auf die Außenwandung 10 der Schmelzkammer 2 gerichtet sind. Die Brenner 17 beheizen die Stirnseite der Schmelzkammer 2 und die Brenner 18 die Seitenwandungen. An jeder Seitenwandung der Abstehkammer 4 ist ein weiterer Brenner 21 angeordnet, der die in der Abstehkammer 4 befindliche Schmelze zusätzlich aufheizt. Zusätzlich kann ein Brenner 21a zum Beheizen der Dosierkammer 6 vorgesehen sein. Dieser Brenner 21a übernimmt insbesondere dann das zusätzliche Beheizen der zu entnehmenden Schmelze in der Kammer 6, wenn die Brenner 17, 18 und 21 nicht tätig sind, weil kein Material zugeführt und geschmolzen wird. In anderen Ausführungsbeispielen kann die Anzahl, Größe und Verteilung der Brenner variiert werden.

Die durch die Brenner 17, 18, 21 und 21a in den Verbrennungsraum 9 eingebrachten heißen Abgase strömen entlang der Außenwandungen 10 bis zum Abgasauslaß 19, der in der Ummantelung 13 hinter der Dosierkammer 6 angeordnet ist. Bei Anordnung der Ofenkammern auf einem Stahlgerüst könnten die Abgase auch unterhalb der Kammern abgesaugt werden. Damit könnte zusätzliche Heizfläche und somit Schmelzleistung gewonnen werden.

Das zu schmelzende Material wird der Schmelzkammer 2 über einen Chargierschacht 20 zugeführt. Der Chargierschacht 20 taucht mit seinem unteren Ende unter die Schmelzenoberfläche in der Schmelzkammer 2 ein.

Das in die Schmelze der Schmelzkammer 2 eintauchende Material wird geschmolzen, wobei Verunreinigungen in die Schmelze aufgenommen werden. Ein Teil der Verunreinigungen, insbesondere schwermetallhaltige Schmelzenschlämme, sinkt auf den Boden 14 der Schmelzkammer 2 ab. Ein anderer Teil der Verunreinigungen, insbesondere Magnesiumoxid, steigt zur Schmelzenoberfläche auf. An der Oberfläche des Schmelzbads sammeln sich die Verunreinigungen in Form von Krätze an. Durch den ersten Durchlaß 3 strömt die Schmelze zur Abstehkammer 4. Der erste Durchlaß 3 ist in der ersten Trennwand 11 als waagerechter Spalt ausgebildet. Die Unterkante des Spalts 3 befindet sich in ausreichender Höhe über der sich am Boden 14 der Schmelzkammer 2 absetzenden Schicht von Verunreinigungen, um ein Mitreißen bzw. einen Übertritt von Verunreinigungen aus dem Schmelzenschlamm in die Abstehkammer 4 zu vermeiden. Beim bevorzugten Ausführungsbeispiel befindet sich der Durchlaß etwa 150 mm über dem Boden 14. Der Spalt 3 ist ausreichend groß, um eine geringe Strömungsgeschwindigkeit der hindurchtretenden Schmelze bei einem gegebenen maximalen Durchsatz des Magnesiumschmelzofens 1 zu erreichen. Bei einem Ofen mit einem Durchsatz von etwa 1t/h beträgt die Größe des Spalts 3 etwa 50mm x 500mm.

Hinter dem Durchlaß 3 kann in der Abstehkammer 4 wahlweise ein Spülstein 22 angeordnet sein, welcher mit einem Schutzgas (N₂ mit 0,2 bis 0,5 % SF₆) begast wird. Das austretende Schutzgas steigt in der Abstehkammer an die Oberfläche und reißt dabei Verunreinigungen mit.

In der Mitte der Abstehkammer 4 zwischen der ersten Trennwand 11 und der zweiten Trennwand 12 ist ein Überströmwehr 23 angeordnet. Die Höhe des Überstromwehrs beträgt etwa 50 % bis 80 %, vorzugsweise 70 % der Schmelzenstandhöhe. Durch die Einbringung dieses Überströmwehrs 23 wird u.a. vermieden, daß die durch den ersten Durchlaß 3 eintretende Schmelze direkt zum zweiten Durchlaß 5 geradeaus weiterströmt und so eine zu geringe Zeit in der Abstehkammer verweilt. Dadurch wird die Reinigung der Schmelze in der Abstehkammer 4 verbessert.

Während des Durchströmens der Abstehkammer 4 sinkt ein Teil der Verunreinigungen, insbesondere schwermetallhaltige Schmelzenschlämme, auf den Boden 15 der Kammer 4 ab. Ein weiterer Teil der Verunreinigungen steigt an die Oberfläche der Schmelze auf und bildet dort eine Schicht (Krätze).

Durch den in der zweiten Trennwand 12 befindlichen zweiten Durchlaß 5 tritt die in der Abstehkammer 4 gereinigte Schmelze in die Dosierkammer 6 ein. Der zweite Durchlaß 5 ist ebenso wie der erste Durchlaß 3 in geringer Höhe über dem Boden 15 angeordnet, um eine möglichst reine Schmelze hindurchtreten zu lassen. Um ein Mitreißen der auf den Boden 15 der Abstehkammer 4 abgesunkenen Verunreinigungen zu vermeiden, ist die Unterkante des zweiten Durchlasses 5 oberhalb der maximalen Höhe der sich am Boden 15 der Abstehkammer 4 absetzenden Schicht von Verunreinigungen angeordnet. Beim bevorzugten Ausführungsbeispiel gemäß Fig. 1 ist der zweite Durchlaß 5 ebenso wie der erste Durchlaß 3 als horizontaler Spalt ausgebildet. Der zweite Durchlaß befindet sich in einer Höhe von etwa 100 mm über dem Boden 15.

Ferner befindet sich an der Oberkante des zweiten Durchlasses 5 ein waagerecht in die zweite Kammer 4 hineinragendes Wehr 24, das die Strömungsverhältnisse bei Überströmen der Schmelze in die dritte Kammer 6 verbessert.

Unmittelbar hinter dem zweiten Durchlaß 5 kann in der Dosierkammer 6 ein Keramikfilter 25 angebracht werden. Das Keramikfilter 25 dient der weiteren Reinigung der in die Dosierkammer 6 eintretenden Schmelze.

Vor Entnahme des geschmolzenen und gereinigten Magnesiums ist in der Dosierkammer 6 eine Dosierpumpe 27 angeordnet. Diese hebt das zu entnehmende geschmolzene Magnesium über die Schmelzenoberfläche und überführt die Schmelze in ein Überführungsrohr 28. Das Überführungsrohr 28 ist unter der Deckelisolierung 29 seitlich nach außen geführt. Um ein Ausfließen des geschmolzenen Magnesiums zu bewirken, ist das Überführungsrohr 28 leicht nach unten geneigt. Der aus der Ummantelung 13 austretende Teil des Überführungsrohrs 28 ist mit einer Heizung 30, beispielsweise einer elektrischen Beheizung, versehen. Die entnommene Magnesiumschmelze wird einer Druckgußmaschine oder einem Transportbehälter zugeführt.

Um eine Oxydation der entnommenen Schmelze in dem Überführungsrohr 28 zu vermeiden, ist das Überführungsrohr beim bevorzugten Ausführungsbeispiel mit einem Schutzgas gefüllt. Das Schutzgas wird durch das Überführungsrohr 28 hindurchgeleitet, wobei zur Einsparung von Schutzgas eine Impulsbegasung vorgesehen ist.

Die Räume über der Schmelzenoberfläche in den drei Kammern 2, 4 und 6 sind zur Vermeidung einer Oxydation mit Schutzgas gefüllt. Bei dem bevorzugten Ausführungsbeispiel sind die Trennwände 11 und 12 bis zur Deckelisolierung 29 geführt, um ein Trennen der schutzgasbefüllten Räume zu erreichen. Die Schutzgaszufuhr erfolgt über ein System 31 von Rohren und Ventilen. Dabei werden die Ventile so gesteuert, daß die Zusammensetzungen der über den drei Kammern befindlichen Schutzgasatmosphären separat eingestellt werden können. Damit ist eine gestaffelte Schutzbegasung derart möglich, daß im Raum über der Schmelze in der Schmelzkammer 2 eine Schutzgasatmosphäre mit einem höheren SF₆-Anteil und in den Räumen über der Schmelze in der Absteh- und der Dosierkammer (4 und 6) ein geringerer SF6-Anteil eingestellt werden kann. Bei dem bevorzugten Ausführungsbeispiel beträgt der SF₆-Anteil über der Schmelze der Schmelzkammer 2 etwa 0,5% und über der Schmelze der Abstehkammer 4 und der Dosierkammer 6 etwa 0,2 bis 0,3%. Durch diese gestaffelte Schutzbegasung ist eine Einsparung von SF₆ möglich; außerdem wird die von dem SF₆ bewirkte Korrosion in der Abstehund in der Dosierkammer verringert.

Über das System 31 von Rohren und Ventilen ist außerdem eine Schutzbegasung des Chargierschachts 20 und des Überführungsrohrs 28 möglich. Im normalen Betrieb, d.h. bei geschlossenen Deckeln, werden die Räume oberhalb der Schmelze in den Kammern über die Ventile 33 begast. Werden die Deckel über den jeweiligen Kammern zum Zwecke der Reinigung der Schmelzbadoberfläche geöffnet, so wird der plötzlich erhöhte Schutzgasbedarf durch automatisches Öffnen von Bypaß-Ventilen 34 gedeckt. Die Bypaß-Ventile 34 liefern in geöffnetem Zustand bei gleichem Gasdruck etwa einen 5-10fach größeren Volumenstrom als die Ventile 33. Die Verwendung der Bypaß-Ventilanordnung hat gegenüber der Regelung eines einzigen Ventils den Vorteil, daß ein schnelles Reagieren auf einen sprunghaft angestiegenen Bedarf möglich ist.

Die Abstehkammer 4 weist einen zusätzlichen Schacht 32 auf, durch den Material zum Nachlegieren des geschmolzenen Magnesiums eingebracht werden kann. Das durch diesen Schacht 32 in der Abstehkammer 4 eingebrachte Material ist relativ rein, so daß es keine weiteren Verunreinigungen in der Abstehkammer erzeugt. Der zusätzliche Schacht 32 taucht ebenso wie der Chargierschacht 20 unter die Schmelzbadoberfläche ein, um beim Einführen zu schmelzender Teile ein Mitreißen von Verunreinigungen von der Schmelzbadoberfläche und Verwirbelungen zu vermeiden. Ferner ist der zusätzliche Schacht 32 über das System 31 von Rohren und Ventilen mit Schutzgas füllbar.

Fig. 2 zeigt eine Vorrichtung zum Absaugen der sich am Boden 41 einer Kammer 40 absetzenden Verunreinigungen 45. Dabei zeigt Fig. 2 einen Schnitt senkrecht zur Ebene der Ansicht gemäß Fig. 1 durch die Schmelzkammer 2 oder die Abstehkammer 4, im folgenden allgemein als Kammer 40 bezeichnet.

Der Boden 41 der Kammer 40 weist geneigte Flächen 42 und 43 auf, die so angeordnet sind, daß sich in der Mitte der Kammer 40 eine Rinne 44 als tiefste Stelle ausbildet. In dieser Rinne 44 sammeln sich Schmelzenschlämme 45.

Ein Rohr 46 ragt von oben in die Kammer 40 und in die Schmelze hinein, wobei das Rohr 46 in unmittelbarer Nähe der Rinne 44 im Schmelzenschlamm 45 endet. Am oberen Ende des Rohres 46 ist eine Leitung 47 befestigt, die zu einer Saugpumpe 48 führt. Mit Hilfe der Saugpumpe 48 wird der Schmelzenschlamm 45 vom Boden 41 der Kammer 40 abgesaugt und in einen Behälter 49 gefördert.

Fig. 3 zeigt eine Einrichtung zum Zuführen des zu schmelzenden Materials in den Magnesiumschmelzofen 1.

Das Ausgangsmaterial 50, das sowohl relativ reines Magnesium-Rohmaterial in Form von Masseln sowie Rücklaufschrotte als auch mit Öl und anderen Verschmutzungen kontaminierte Altschrotte enthält, wird über eine Einfüllöffnung 52 einer Abschwelvorrichtung 51 zugeführt. Eine Transporteinrichtung 53 mit einem langsam bewegten Förderband transportiert das zugeführte Material durch einen schräg nach oben laufenden, allseitig gekapselten Schacht 54 bis zur oberen Öffnung 55 des mit Schleusen 56 versehenen Chargierschachts 20. Innerhalb des nach oben führenden Schachtes 54 wird das auf der Transporteinrichtung 53 aufliegende Material mit Hilfe einer von oben auf das Material einstrahlenden Heizung 57 erhitzt. Während des Erhitzens auf etwa 450° C schwelt und/oder dampft ein Teil der Kontaminate (ölige Verschmutzungen) ab. Die abschwelenden bzw. abdampfenden Verschmutzungen bilden ein Schwelgas, das in dem Schacht 54 aufsteigt und am oberen Ende 58 des Schachtes 54 in einen Abzugskanal 59 eintritt. Das erhitzte, zu schmelzende Magnesiummaterial fällt am Ende 58 des Schachtes 54 von der Transporteinrichtung 53 in den mit Schleusen 56 versehenen Chargierschacht 20 und weiter in das Schmelzbad.

Der Abzugskanal 59 weist ein Gebläse 60 zum Ansaugen der Schwelgase auf. In dem Ausführungsbeispiel gemäß Fig. 3 werden die angesaugten Schwelgase von einem Brenner 61 nachverbrannt. Die heißen Abgase gelangen über einen Wärmetauscher 62 zu einem Kamin 63. Die in dem Wärmetauscher gewonnene Wärmeenergie kann zum Erwärmen der Verbrennungsluft für die Brenner 17 verwendet werden.

Die dem Magnesiumschmelzofen 1 zugeführte Menge zu schmelzenden Materials wird über den Antrieb der Transporteinrichtung 53 gesteuert. Die Steuerung der Zufuhr des zu schmelzenden Materials erfolgt in Abhängigkeit vom Gewicht des Schmelzofens 1. Der Magnesiumschmelzofen ist an einer Kante des Bodens der Ummantelung 13 drehbar gelagert. An der gegenüberliegenden Kante ist eine mit einer Kraftmeßzelle versehene Lagerung vorgesehen. Die mit Hilfe dieser Meßzelle gemessene Kraft wird in ein Gewicht des Magnesiumsschmelzofens 1 umgerechnet. Aus der ermittelten zeitabhängigen Gewichtsdifferenz wird die erforderliche Menge des dem Ofen zuzuführendem Materials bestimmt. Durch Konstanthalten des Gewichts des Magnesiumsschmelzofens wird dafür gesorgt, daß der Schmelzenspiegel in den Ofenkammern näherungsweise konstant bleibt. Dies gewährleistet ein ununterbrochenes Eintauchen der unteren Begrenzung des Chargierschachts 20 unter die Schmelzenoberfläche. Außerdem werden auf diese Weise die Strömungsverhältnisse in dem Ofen näherungsweise konstant gehalten.

## Patentansprüche

1. Magnesiumschmelzofen mit einer ersten Kammer (2) zur Aufnahme der Schmelze und einer Einrichtung (20) zum Zuführen zu schmelzenden Materials in die erste Kammer,
mit wenigstens einer zweiten Kammer (4) zur Aufnahme der Schmelze, wobei zwischen der ersten und der zweiten Kammer eine gemeinsame erste Trennwand (11) vorgesehen ist,
wobei in der ersten Trennwand (1) im unteren Drittel der Schmelzenhöhe wenigstens ein von der Schmelze durchflossener erster Durchlaß (3) angeordnet ist, dessen untere Begrenzung sich in einer Höhe über dem Boden (14) der ersten Kammer (2) befindet, die größer als die maximale Höhe einer sich am Boden der ersten Kammer absetzenden Schicht von Verunreinigungen ist, wobei im unteren Drittel einer stromab angeordneten Wand (12) der zweiten Kammer (4) wenigstens ein von der Schmelze durchflossener Auslaß (5) angeordnet ist und
wobei die erste und die zweite Kammer (2, 4) aus Stahlwänden gebildet sind, die von außen mittels Brennern (14, 18, 21) oder elektrischen Widerstandsheizungen beheizt werden.

2. Magnesiumschmelzofen nach Anspruch 1,
**dadurch gekennzeichnet, daß** in der ersten (2) und der zweiten (4) Kammer die Räume über der Schmelze durch die erste Trennwand (11) voneinander isoliert und separat mit Schutzgas füllbar sind, wobei unterschiedliche Schutzgaszusammensetzungen und -konzentrationen in den Räumen über der ersten und der zweiten Kammer (2, 4) erzeugt werden können.

3. Magnesiumschmelzofen nach einem der Ansprüche 1 bis 2,
**dadurch gekennzeichnet, daß** der wenigstens eine erste Durchlaß (3) und der wenigstens eine Auslaß (2) als sich im wesentlichen über die gesamte Breite der ersten Trennwand (11) bzw. der Wand (12) erstreckender Spalt ausgebildet sind.

4. Magnesiumschmelzofen nach Anspruch 3,
**dadurch gekennzeichnet, daß** am oberen Rand des den Auslaß bildenden Spalts (5) ein horizontal in die zweite Kammer (4) hineinragendes Wehr (24) angeordnet ist.

5. Magnesiumschmelzofen nach einem der Ansprüche 1 bis 4,
**dadurch gekennzeichnet, daß** in der zweiten Kammer (4) zwischen der ersten Trennwand (11) und der den Auslaß aufweisenden Wand (12) im wesentlichen mittig und parallel zu diesen beiden Wänden wenigstens eine mit dem Boden (15) und den Seitenwänden abschließende Mittelwand (23) angeordnet ist, deren Höhe größer als die halbe maximale Füllstandshöhe und kleiner als die minimale Füllstandshöhe der Schmelze in der zweiten Kammer (4) ist.

6. Magnesiumschmelzofen nach Anspruch 5,
**dadurch gekennzeichnet, daß** die Abstände zwischen der ersten Trennwand (11) der Mittelwand (23) und der den Auslaß (5) aufweisenden Wand (12) sowie die Höhe der Mittelwand so bemessen sind, daß in der zweiten Kammer (4) ein von der Schmelze durchströmter mäanderförmiger Kanal von im wesentlichen konstantem Strömungsquerschnitt gebildet ist.

7. Magnesiumschmelzofen nach einem der Ansprüche 1 bis 6,
**dadurch gekennzeichnet, daß** die Böden (14, 15, 41) der ersten und der zweiten Kammer geneigte Flächen (42, 43) aufweisen, die so angeordnet sind, daß eine Rinne (44) in Längsrichtung des Ofens gebildet wird, an deren tiefster Stelle sich absinkende Verunreinigungen der Schmelze, insbesondere schwermetallhaltige Schmelzenschlämme sammeln.

8. Magnesiumschmelzofen nach Anspruch 7,
**dadurch gekennzeichnet, daß** eine erste und eine zweite Absaugvorrichtung (46 bis 48) in der ersten bzw. in der zweiten (2, 4) Kammer so angeordnet sind, daß sie die abgesunkenen Verunreinigungen an den tiefsten Stellen (44) der Kammerböden (41, 14, 15) absaugen können.

9. Verwendung des Magnesiumschmelzofens nach einem der Ansprüche 1 bis 8 zum Schmelzen und Reinigen von Magnesium,
**dadurch gekennzeichnet, daß** die Gesamtfläche des wenigstens einen ersten Durchlasses (3) größer als eine erste Mindestfläche (A_{min.,1}) und daß die Gesamtfläche des wenigstens einen Auslasses (5) größer als eine zweite Mindestfläche (A_{min.,2}) ist, wobei die Mindestflächen (A_{min.,1,2}) sich aus einer ersten maximalen Strömungsgeschwindigkeit (V_{max.,1}) der Schmelze in dem Durchlaß (3) und einer zweiten maximalen Strömungsgeschwindigkeit (v_{max.,2}) der Schmelze im Auslaß (5) bei gegebenem Materialdurchsatz geschmolzenen Magnesiums durch den Ofen (1) nach der Gleichung A_{min.,1,2} = $\frac{\text{Materialdurchsatz des Schmelzofens}}{{\text{ρ·ν}}_{\text{max.,1,2}}}$ ergeben, wobei
- ρ die Dichte des geschmolzenen Magnesiums
- V_{max.,1} < 0,1 m/sec und
- V_{max.,2} < 0,05 m/sec ist.

10. Verfahren zum Schmelzen und Reinigen von Magnesium,
wobei das zu schmelzende Material einem Magnesiumschmelzofen mit mehreren Kammern, die aus Stahlwänden gebildet und mittels Brennern oder elektrischen Widerstandsheizungen von außen beheizt werden, zugeführt und in einer ersten Kammer geschmolzen wird, wobei die in der ersten Kammer entstehende Schmelze über einen Durchlaß mit einer Strömungsgeschwindigkeit unter 0,1 m/sec einer zweiten Kammer zugeführt wird,
wobei die Schmelze in der zweiten Kammer unter langsamem Strömen verweilt, wobei Verunreinigungen sich absetzen oder an die Oberfläche der Schmelze aufsteigen,
wobei die gereinigte Schmelze durch einen Auslaß mit einer Strömungsgeschwindigkeit unter 0,05 m/sec in eine dritte Kammer überführt wird und wobei die gereinigte Schmelze aus der dritten Kammer zur weiteren Verarbeitung entnommen wird.

11. Verfahren nach Anspruch 10,
**dadurch gekennzeichnet, daß** die Schmelzenoberfläche mit Schutzgas begast wird, wobei in der ersten Kammer (2) der Raum über der Schmelze mit einem Schutzgas mit einem höheren SF₆-Anteil als der Raum über der Schmelze in der zweiten Kammer (4) begast wird.

12. Verfahren nach Ansprüche 10 oder 11,
**dadurch gekennzeichnet, daß** die Schmelze der zweiten Kammer (4) über den Durchlaß (3) in der ersten Trennwand (11) und der dritten Kammer (6) über den Auslaß in der Wand (12) im unteren Drittel der Schmelzenhöhe zugeführt wird, wobei sich die untere Begrenzung des Durchlasses und des Auslasses in einer Höhe über dem Boden der Kammern befindet, die größer als die maximale Höhe einer sich am Boden der Kammern absetzenden Schicht von Verunreinigungen, insbesondere schwermetallhaltigen Schmelzenschlämmen ist.

13. Verfahren nach einem der Ansprüche 10 bis 12,
**dadurch gekennzeichnet, daß** das Magnesiummaterial der ersten Kammer (2) unterhalb der Schmelzenoberfläche zugeführt wird.

14. Verfahren nach einem der Ansprüche 10 bis 13,
**dadurch gekennzeichnet, daß** das zu schmelzende Material vor dem Zuführen zu der ersten Kammer thermisch vorbehandelt wird, wobei Kontaminate abschwelen und/oder verdampfen.

15. Verfahren nach Anspruch 14,
**dadurch gekennzeichnet,**
**daß** die Schwelgase aufgefangen und nachverbrannt werden.

16. Verfahren nach Anspruch 14,
**dadurch gekennzeichnet, daß** das zu schmelzende Material auf eine Temperatur von etwa 300 °C bis 450 °C aufgeheizt wird.

17. Verfahren nach einem der Ansprüche 10 bis 16,
**dadurch gekennzeichnet, daß** das Gewicht des Schmelzofens bestimmt wird und daß das zu schmelzende Material in Abhängigkeit vom Ofengewicht so zugeführt wird, daß das Ofengewicht und somit der Füllstand der Schmelze näherungsweise konstant bleiben.

18. Verfahren nach einem der Ansprüche 10 bis 17,
daß die Schmelze mittels einer Dosierpumpe (27), an die ein mit Schutzgas füllbares Überführungsrohr (27) angeschlossen ist, über der Schmelzenoberfläche der dritten Kammer unter einer Deckelisolierung (29) seitlich abgeführt wird.

## Claims

1. A magnesium melting furnace with a first chamber (2) to accommodate the melt and a device (20) to feed the material to be melted into the first chamber,
**characterised in that**
at least one second chamber (4) is provided to accommodate the melt, a common first dividing wall (11) being provided between the first and the second chamber, that at least one first passage (3) through which the melt flows is arranged in the first dividing wall (11) in the bottom third of the melt height, the lower limit of said passage (3) being at a height above the bottom (14) of the first chamber (2) which is greater than the maximum height of a layer of impurities settling on the bottom of the first chamber, that at least one outlet (5) through which the melt flows is arranged in the bottom third of a wall (12) of the second chamber (4) arranged downstream, and that the first and the second chamber (2, 4) are made of steel walls which are heated from outside with burners (14, 18, 21) or electrical resistance heaters.

2. A magnesium melting furnace according to claim 1, **characterised in that** the spaces in the first (2) and the second (4) chambers above the melt are isolated from each other by means of the first dividing wall (11) and can be separately filled with protective gas, it being possible to produce different protective gas compositions and concentrations in the spaces above the first and the second chambers (2, 4).

3. A magnesium melting furnace according to either claim 1 or claim 2, **characterised in that** the at least one first passage (3) and the at least one outlet (5) are shaped as a gap stretching essentially over the entire width over the first dividing wall (11) and the wall (12), respectively.

4. A magnesium melting furnace according to claim 3, **characterised in that** a weir (24) protruding horizontally into the second chamber (4) is arranged on the upper edge of the gap (5) forming the outlet.

5. A magnesium melting furnace according to any one of claims 1 through 4, **characterised in that** a middle wall (23) ending with the bottom (15) and the side walls is arranged in the second chamber (4) between the first dividing wall (11) and the wall (12) exhibiting the outlet essentially in the middle between and parallel to said walls, the height of said middle wall being greater than half the maximum filling level and smaller than the minimum filling level of the melt in the second chamber (4).

6. A magnesium melting furnace according to claim 5, **characterised in that** the distances between the first dividing wall (11), the middle wall (23) and the wall (12) exhibiting the outlet (5) as well as the height of the middle wall are selected so that in the second chamber (4) a meander-shaped duct of essentially constant flow cross-section is formed through which the melt flows.

7. A magnesium melting furnace according to any one of claims 1 through 6, **characterised in that** the bottoms (14, 15, 41) of the first and the second chamber exhibit inclined surfaces (42, 43) which are arranged in such a manner that a channel (44) is formed in the longitudinal direction of the furnace, at the lowest point of which sinking impurities in the melt, in particular heavy metal-containing melt sludges, collect.

8. A magnesium melting furnace according to claim 7, **characterised in that** a first and a second suction device (46-48) are arranged in the first chamber respectively in the second chamber (2, 4) so that the impurities which have sunk to the bottom can be extracted by suction at the lowest points (44) of the chamber floors (41, 14, 15).

9. Use of the magnesium melting furnace according to any one of claims 1 through 8 for melting and purifying magnesium, **characterised in that** the total area of the at least one first passage (3) is greater than a first minimum area (A_{min,1}) and that the total area of the at least one outlet (5) is greater than a second minimum area (A_{min,2}), the minimum areas (A_{min,1,2}) being calculated from a first maximum flow velocity (V_{max,1}) of the melt in the passage (3) and a second maximum flow velocity (V_{max,2}) of the melt in the outlet (5) with a given material throughput of molten magnesium through the magnesium melting furnace (1) in accordance with the equation${\text{A}}_{\text{min,1}} \text{=} \frac{\text{material throughput of the melting furnace}}{{\text{ρ·ν}}_{\text{max,1.2}}}$ where
ρ is the density of the molten magnesium
V_{max,1} < 0.1 m/sec and
V_{max,2} < 0.05 m/sec.

10. A method for melting and purifying magnesium, **characterised in that** the material to be melted is fed into a magnesium melting furnace with several chambers whose walls are of steel and which are heated from the outside with burners or electrical resistance heaters, and is melted in a first chamber, that the melt forming in the first chamber is fed into a second chamber through a passage at a flow velocity of less than 0.1 m/sec, that the melt remains in the second chamber whilst flowing slowly, impurities thereby settling or rising to the surface of the melt, that the purified melt is transferred into a third chamber through an outlet at a flow velocity of less than 0.05 m/sec and that the purified melt is removed from the third chamber for further processing.

11. A method according to claim 10, **characterised in that** protective gas is passed over the melt surface, the protective gas present in the space above the melt in the first chamber (2) having a higher SF₆ content than that in the space above the melt in the second chamber (4).

12. A method according to claim 10 or 11, **characterised in that** the melt of the second chamber (4) is fed through the passage (3) in the first dividing wall (11) and that of the third chamber (6) through the outlet in the wall (12) in the bottom third of the melt height, the lower limit of the passage and the outlet being at a height above the bottom of the chambers which is greater than the maximum height of a layer of impurities, in particular heavy metal-containing melt sludges, settling on the bottom of the chambers,

13. A method according to any one of claims 10 through 12, **characterised in that** the magnesium material of the first chamber (2) is fed in below the melt surface.

14. A method according to any one of claims 10 through 13, **characterised in that** the material to be melted is thermally pre-treated before being fed into the first chamber, contaminants being carbonised at low temperature and/or vaporised.

15. A method according to claim 14, **characterised in that** the low-temperature carbonisation gases are collected and post-combusted.

16. A method according to claim 14, **characterised in that** the material to be melted is heated to a temperature of approx. 300 °C to 450 °C.

17. A method according to any one of claims 10 through 16, **characterised in that** the weight of the melting furnace is determined and that the material to be melted is fed in as a function of the furnace weight so that the furnace weight and thus the filling level of the melt remain more or less constant.

18. A method according to any one of claims 10 through 17, **characterised in that** the melt is removed from the side over the melt surface of the third chamber (6) under a cover insulation (29) by means of a metering pump (27) which is connected to a transfer pipe (28)

## Revendications

1. Four pour fusion du magnésium avec une première chambre (2) pour recevoir la masse fondue et un dispositif (20) pour amener de la matière à fondre à la première chambre,
avec au moins une deuxième chambre (4) pour recevoir la masse fondue, une première paroi de séparation commune (11) étant prévue entre la première et la deuxième chambres,
où dans la première paroi de séparation (11) étant disposée au tiers inférieur de la masse fondue au moins une première gorge (3) à travers de laquelle passe la masse fondue, dont la limite inférieure se trouve à une hauteur du sol (14) de la première chambre (2) qui est supérieure à la hauteur maximale d'une couche d'impuretés se déposant au sol de la première chambre, et où dans une paroi (12) disposée en aval de la deuxième chambre (4) étant disposée au tiers inférieur au moins une sortie (5) à travers de laquelle passe la masse fondue,
et où la première et la deuxième chambres (2, 4) sont formées de parois en acier qui sont chauffées par l'extérieur à l'aide de brûleurs (14, 18, 21) ou chauffages électriques par résistance.

2. Four pour fusion du magnésium suivant la revendication 1,
**caractérisé par** le fait que dans la première chambre (2) et dans la deuxième chambre (4) les espaces au-dessus de la masse fondue sont isolées l'une de l'autre par la première paroi de séparation (11) et peuvent être remplies séparément d'un gaz de protection, des gaz de protection de compositions et de concentrations différentes pouvant être générées dans les espaces au-dessus de la première et la deuxième chambres (2, 4).

3. Four pour fusion du magnésium suivant l'une des revendications 1 ou 2,
**caractérisé par** le fait que la première gorge (3) au nombre d'au moins un et la sortie (2) au nombre d'au moins un sont conçues sous forme d'une fente s'étendant essentiellement sur toute la largeur de la première paroi de séparation (11) resp. de la paroi (12).

4. Four pour fusion du magnésium suivant la revendication 3,
**caractérisé par** le fait que au bord supérieur de la fente (5) formant la sortie est disposé un barrage (24) faisant horizontalement saillie dans la deuxième chambre (4).

5. Four pour fusion du magnésium suivant l'une des revendications 1 à 4,
**caractérisé par** le fait que dans la deuxième chambre (4) entre la première paroi de séparation (11) et la paroi (12) présentant la sortie est disposée, essentiellement centrée et en parallèle à ces deux parois, au moins une paroi centrale (23) fermant avec le sol (15) et les parois latérales et dont la hauteur est supérieure à la moitié du niveau maximal de remplissage et inférieure au niveau minimal de remplissage de la masse fondue dans la deuxième chambre (4).

6. Four pour fusion du magnésium suivant la revendication 5,
**caractérisé par** le fait que les distances de la paroi centrale (23) de la première paroi de séparation (11) et de la paroi (12) présentant la sortie (5) ainsi que la hauteur de la paroi centrale sont dimensionnées de la sorte que dans la deuxième chambre (4) se forme un canal sous forme de méandre d'une section d'écoulement essentiellement constante à travers duquel s'écoule la masse fondue.

7. Four pour fusion du magnésium suivant l'une des revendications 1 à 6,
**caractérisé par** le fait que les sols (14, 15, 41) de la première et de la deuxième chambres présentent des surfaces inclinées (42, 43) qui sont disposées de la sorte qu'il se forme un chenal (44) en direction longitudinale du four, au point le plus profond duquel s'accumulent des impuretés de la masse fondue, en particulier des boues de fusion contenant de métaux lourds.

8. Four pour fusion du magnésium suivant la revendication 7,
**caractérisé par** le fait qu'un premier et un deuxième dispositifs d'aspiration (46 à 48) sont disposés dans la première resp. la deuxième chambres (2, 4) de la sorte qu'ils puissent aspirer les impuretés déposés aux points les plus profonds (44) des sols des chambres (41, 14, 15).

9. Utilisation du four pour fusion du magnésium suivant l'une des revendications 1 à 8 pour la fusion et le nettoyage du magnésium,
**caractérisée par** le fait que la surface totale d'une première gorge (3) au nombre d'au moins un est supérieure à une première surface minimale (A_{min.,1}) et que la surface totale de la sortie (5) au nombre d'au moins un est supérieure à une deuxième surface minimale (A_{min.,2}), les surfaces minimales (A_{min.,1,2}) résultant d'une première vitesse maximale d'écoulement (V_{max.,1}) de la masse fondue dans la gorge (3) et d'une deuxième vitesse maximale d'écoulement (V_{max.,2}) de la masse fondue dans la sortie (5), à débit donné de matière de magnésium fondu à travers le four (1), selon la formule${\text{A}}_{\text{min., 1,2}} \text{=} \frac{\text{débit de matière à travers le four de fusion}}{{\text{ρ·ν}}_{\text{max,1,2}}}$ où:
- ρ est la masse volumique du magnésium fondu;
- V_{max.,1} < 0,1 m/sec; et
- V_{max.,2} < 0,05 m/sec.

10. Procédé de fusion et de nettoyage du magnésium,
où la matière à fondre est amenée à un four pour fusion du magnésium, composé de plusieurs chambres formées de parois en acier et chauffées par l'extérieur à l'aide de brûleurs ou chauffages électriques par résistance, et fondue dans une première chambre, où la masse fondue dans la première chambre est amenée à travers une gorge dans une deuxième chambre à une vitesse d'écoulement inférieure à 0,1 m/sec, où la masse fondue séjourne à lent écoulement dans la deuxième chambre, par quoi des impuretés se déposent ou montent à la surface de la masse fondue, où la masse fondue nettoyée est amenée à une troisième chambre à travers une sortie à une vitesse d'écoulement inférieure à 0,05 m/sec, et où la masse fondue nettoyée est extraite de la troisième chambre pour le traitement ultérieur.

11. Procédé suivant la revendication 10,
**caractérisé par** le fait que la surface de la masse fondue est exposée à un gaz de protection, l'espace au-dessus de la masse fondue dans la première chambre (2) étant exposée à un gaz de protection d'une plus grande teneur en SF₆ que la surface de la masse fondue dans la deuxième chambre (4).

12. Procédé suivant l'une des revendications 10 ou 11,
**caractérisé par** le fait que la masse fondue est amenée à la deuxième chambre (4) à travers la gorge (3) dans la première paroi de séparation (11) et à la troisième chambre (6) à travers la sortie dans la paroi (12) au tiers inférieur de la hauteur de la masse fondue, la limite inférieure de la gorge et de la sortie se trouvant à une hauteur du sol des chambres qui est supérieure à la hauteur maximale d'une couche d'impuretés se déposant sur le sol des chambres, en particulier des boues de fusion contenant de métaux lourds.

13. Procédé suivant l'une des revendications 10 à 12,
**caractérisé par** le fait que la matière de magnésium de la première chambre (2) est amenée par en dessous de la surface de la masse fondue.

14. Procédé suivant l'une des revendications 10 à 13,
**caractérisé par** le fait que la matière à fondre est traitée thermiquement avant d'être amenée à la première chambre, par où des contaminations distillent et/ou s'évaporent.

15. Procédé suivant la revendication 14,
**caractérisé par** le fait que les gaz dégagés par distillation sont recueillis et brûlés.

16. Procédé suivant la revendication 14,
**caractérisé par** le fait que la matière à fondre est chauffée à une température d'environ 300°C à 450°C.

17. Procédé suivant l'une des revendications 10 à 16,
**caractérisé par** le fait que le poids du four de fusion est déterminé et que la matière à fondre est amenée en fonction du poids du four de la sorte que le poids du four et, par conséquent, le niveau de remplissage de la masse fondue restent à peu près constants.

18. Procédé suivant l'une des revendications 10 à 17,
**caractérisé par** le fait que la masse fondue est évacuée latéralement au-dessus de la surface de la masse fondue de la troisième chambre sous une couverture isolante (29) à l'aide d'une pompe de dosage (27), à laquelle est raccordé un tube de transfert (27) pouvant être rempli de gaz de protection.
